# DEMANDE DE BREVET EUROPEEN

(11) **EP 2 236 057 A1**
(43) Date de publication de la demande: **06.10.2010**
(21) Numéro de dépôt: 10290169.1
(22) Date de dépôt: 30.03.2010
(51) Int. Cl.: A47C 9/02

(54) **Dispositif de soutien et de maintien de la position dite du chevalier servant lors de travaux au sol ou à proximité**

(30) Priorité: 30.03.2009 FR 0901591
(71) Demandeur: Delin, Fabrice, 14140 Pretreville (FR)
(72) Inventeur: Delin, Fabrice, 14140 Pretreville (FR)

(57) **Abrégé**

L'invention permet à l'utilisateur de disposer de la possibilité d'une alternance rapide : tour à tour, genou droit au sol cuisse gauche horizontale puis après rotation à 180° du support (1) sur l'axe central et rotation à 180 degrés des deux supports (2) et (3) sur leurs axes de rotation respectifs (9) et (10), genou gauche au sol et cuisse droite horizontale.

Particulièrement destinée aux travaux au sol ou à proximité, l'invention permet d'améliorer le confort, la durée et l'alternance des postures les moins pathogènes.

## Description

La présente invention concerne le perfectionnement d'une invention ayant fait l'objet de la demande de brevet N0 : 0705966000 du 21/08/07.

Le dispositif selon l'invention apporte au dispositif antérieurement décrit, les perfectionnements suivants.

La réversibilité c'est-à-dire la possibilité d'alterner rapidement le genou en appui sur le sol est apportée (fig. 1 et fig. 2).

L'utilisateur dans la position dite «du chevalier servant » c'est-à-dire avec un genou à terre et l'autre cuisse horizontale, dispose de la possibilité d'une alternance rapide : tour à tour, genou droit au sol cuisse gauche horizontale puis après rotation à 180° du support (1) sur l'axe central et rotation à 180 degrés des deux supports (2) et (3) sur leurs axes de rotation respectifs (9) et (10), genou gauche au sol et cuisse droite horizontale.

La surface d'appui direct, support (1) sous la masse fessière est pourvue d'un axe de rotation central avec deux positions principales indexées à 180 degrés.

Le support (1) est pourvu de deux axes de rotation secondaires (9) et (10) alignés avec l'axe central.

Les supports (2) et (3) sont libres en rotation dans un plan, sur 180 degrés.

Les supports (2) et (3) peuvent être incurvés pour épouser l'anatomie de l'utilisateur.

L'indexage des deux positions du support (1) peut-être assuré par différents dispositifs.

Selon un mode particulier de réalisation, une rainure en forme de « V » est aménagée dans la partie supérieure de l'axe de soutien central, tube fourreau (6).

L'appui (1) est pourvu dans sa partie inférieure, d'un tube (21) d'axe concentrique avec l'axe de rotation de cet appui, de dimension permettant son glissement dans le fourreau et pourvu de quatre goussets (14) (15) (16) (17) dont la forme pénétrante permet l'auto orientation par le « V » du tube fourreau (fig. 3 et fig. 4)

Le soutien central (6) peut-être constitué de deux tubes coulissants l'un dans l'autre pour ajuster sa hauteur.

Le soutien central (6) peut être pourvu, pour élargir sa base, d'une barre (13) fixée perpendiculairement.

Un dispositif (18) permet de bloquer ce soutien central (6) à une hauteur idéale pour l'utilisateur.

Selon d'autres modes de réalisation, le positionnement en rotation du support (1) peut être assuré par des trous traversant les tubes concentriques offrant le passage pour une goupille amovible permettant un réglage et blocage en hauteur des supports (1) (2) (3)

Une jambe de force inclinée (11) et de longueur réglable peut être adjointe au support central.

La jambe de force (11) peut être constituée de deux tubes coulissants l'un dans l'autre pour ajuster sa longueur.

Un dispositif (19) permet de bloquer la jambe de force à la longueur idéale pour l'utilisateur

Une articulation (20) permet de rabattre la jambe de force (11) en position parallèle au support (1) pour faciliter le transport de l'ensemble (fig. 5).

La jambe de force (11) peut être pourvue, pour élargir sa base, d'une barre (12) fixée perpendiculairement.

## Revendications

1. Dispositif pour le soutien et le maintien du corps en position abaissée, avec un genou au sol (position dite du chevalier servant), **caractérisé en ce qu'**il comporte un support (1), pourvu d'un axe de rotation central avec deux positions principales indexées à 180 degrés, de deux axes de rotation secondaires (9) et (10) alignés avec l'axe central, des supports (2) et (3) libres en rotation dans un plan.

2. Dispositif selon la revendication 1 **caractérisé en ce que** les supports (2) et (3) sont incurvés pour épouser l'anatomie de l'utilisateur.

3. Dispositif selon la revendication 1 **caractérisé en ce qu'**il comporte une rainure d'indexage, aménagée dans la partie supérieure de l'axe de soutien central, tube fourreau (6).

4. Dispositif selon la revendication 1 **caractérisé en ce que** le soutien central (6) est constitué de deux tubes coulissants l'un dans l'autre pour ajuster sa hauteur.

5. Dispositif selon la revendication 1 **caractérisé en ce que** le soutien central (6) est pourvu, pour élargir sa base, d'une barre (13) fixée perpendiculairement.

6. Dispositif selon la revendication 1 **caractérisé en ce qu'**il comporte une jambe de force inclinée (11).

7. Dispositif selon la revendication 6 **caractérisé en ce que** la jambe de force (11) est constituée de deux tubes coulissants l'un dans l'autre pour ajuster sa longueur.
